# EUROPÄISCHE PATENTANMELDUNG

(11) **EP 0 339 135 A1**
(43) Veröffentlichungstag der Anmeldung: **02.11.1989**
(21) Anmeldenummer: 88121057.9
(22) Anmeldetag: 16.12.1988
(51) Int. Cl.: F23N 1/02

(54) **Verbundsteuereinrichtung für einen Brenner**

(30) Priorität: 25.04.1988 CH 1538/88
(71) Anmelder: Landis & Gyr Betriebs AG, CH-6301 Zug (CH)
(72) Erfinder: Zillner, Karl, CH-8004 Zürich (CH); Wüest, Josef, CH-6312 Steinhausen (CH)
(74) Vertreter: Müller, Hans-Jürgen, Dipl.-Ing.

(57) **Zusammenfassung**

Die Verbundsteuereinrichtung (1) nimmt von einem Heizleistungs-Steuergerät (12) Signale "mehr" oder "weniger" entgegen, wandelt diese in Brennstoff-Verstellimpulse (BI) und integriert diese und addiert sie auf, so dass ein Signal für den akuten Árennstoffstrom (BS) entsteht. Dieses wird einem Brennstoffstrom-Ventilstellungs-Modul (25) und einem Brennstoffstrom-Klappenstellungsmodul (28) zugeführt. In diesen Modulen (25, 28) sind jeweils wenige Festpunkte einer Funktion gespeichert; die weiteren Punkte werden durch Interpolationen dritten Grades bestimmt. In diesen Modulen (25, 28) werden ferner Ventil-Verstellimpulse (VI) bzw. Klappen-Verstellimpulse (KI) gebildet, mit denen ein Brennstoff-Stellmotor (3) und ein Luft-Stellmotor (6) angetrieben und so ein Brennstoff-Stellglied 4 und ein Luft-Stellglied (7) eingestellt werden. Zur Korrektur von Störgrössen sind gegebenenfalls Störsignal-Module (31) vorhanden. Die Einrichtung dient zur Regelung des Brenners von Heizungen und dergleichen und ist einfacher als bekannte Verbundsteuereinrichtungen.

## Beschreibung

Die Erfindung bezieht sich auf eine Verbundsteuereinrichtung für einen Brenner, vornehmlich in einer Heizanlage.

In einer Heizanlage, aber auch in anderen Verbrennungsanlagen, müssen ein einem Brenner zufliessender Brennstoffstrom - Oel, Gas, auch Kohlestaub oder Holzschnitzel - und ein zugehöriger Luftstrom so eingestellt und geregelt werden, dass der Brennstoff mit der Luft einerseits vollständig verbrennt, andererseits nur ein geringer Luftüberschuss auftritt, der ja ebenfalls Verbrennungswärme aufnimmt und einen entsprechenden Anteil der Verbrennungswärme ungenutzt durch den Schornstein abführt, und dass ein möglichst geringer Schadstoffanteil auftritt.

Der Brennstoffstrom wird über ein Stellventil, eine Gasklappe, über eine geschwindigkeitsregelbare Pumpe oder - im Falle von Schüttgütern - durch eine Dosieranlage, der Luftstrom über ein geschwindigkeitsgeregeltes Gebläse oder über eine Luftklappe eingestellt. Diese Stellglieder werden entsprechend der benötigten Heizleistung gestellt.

Seit einiger Zeit sind Verbundsteuereinrichtungen bekanntgeworden, die in Abhängigkeit von der Heizanlage zu liefernden Heizleistung mit einer einzigen primären Stelleinrichtung, beispielsweise einem Stellmotor, sowohl Stellglieder für den Brennstoffstrom wie auch solche für den Luftstrom in eine vollständige Verbrennung ermöglichende Stellung bringen. In der DE-OS 28 27 771 wird eine rein mechanische Einrichtung für diesen Zweck beschrieben.

In der US-PS 4 545 009 wird eine elektrische Verbundsteuereinrichtung für einen Brenner einer Dampfkesselanlage beschrieben, in der auf Grund eines gemessenen Dampfdruckes (durch den die Heizleistung bestimmbar ist) ein jeweils erforderlicher Brennstoffstrom berechnet wird. In einem Speicher der Verbundsteuereinrichtung sind wenige Festpunkte einer Funktion zwischen der Stellung des Brennstoffventils und dem Brennstoffstrom festgelegt. Die dem erforderlichen Brennstoffstrom zugehörige Stellung des Brennstoffventils wird durch eine lineare Interpolation zwischen benachbarten Festpunkten bestimmt. Gleichzeitig wird aus dem erforderlichen Brennstoffstrom und einer ebenfalls gespeicherten, wenige Festpunkte enthaltenden Funktion zwischen dem Brennstoffstrom und einem zu dessen vollständiger Verbrennung notwendigen Luftüberschuss dieser durch eine lineare Interpolation bestimmt und daraus ein zur vollständigen Verbrennung erforderlicher Luftstrom berechnet. Aus einer weiteren gespeicherten, ebenfalls nur wenige Festpunkte enthaltenden Funktion zwischen dem Luftstrom und der Stellung einer Luftklappe wird durch lineare Interpolation zwischen benachbarten Festpunkten die Stellung der Luftklappe für den gewünschten Luftstrom bestimmt. Es wird nun geprüft, ob der Brennstoffstrom ansteigt oder abfällt. Steigt er an, so wird zunächst der Luftstrom eingestellt, fällt er ab, so wird zunächst der Brennstoffstrom eingestellt. Die Einstellung des jeweils anderen Stromes erfolgt so, dass der aktuelle Luftstrom stets gösser ist als der vom Brennstoffstrom geforderte Luftstrom. Im Patentanspruch 1 wird von der US-PS 4 545 009 als dem nächstliegendem Stand der Technik ausgegangen.

Um genaustens den Luftstrom zu bestimmen, an dem die Verbrennung bei dem geringsten Luftüberschuss vollständig abläuft, wird mit einer CO-Sonde im Verbrennungsgas der Heizung, von hohem gegen niederen Luftüberschuss gehend, ein Punkt bestimmt, bei dem der CO-Gehalt im Verbrennungsgas ansteigt. Der einzustellende Luftstrom wird dann wenig grösser eingestellt, als diesem Punkt entspricht. Da aber CO-Sonden verhältnismässig verschleissanfällig sind, kann diese Methode nicht dauernd, sondern nur beispielsweise bei der Inbetriebnahme und der Wartung angewendet werden. Deshalb wird bei einer gegebenen Brennerleistung der mit robusteren Sonden messbare O₂-Gehalt oder der Russgehalt in Abhängigkeit von der Heizleistung für diesen mit einer CO-Sonde gefundenen Punkt bestimmt und diese Werte zur entsprechenden Verstellung des Stellmotors für die Luftklappe benutzt (DE-OS 35 26 384).

Brennstoffsorten unterscheiden sich in ihrem Heizwert. Wird eine andere Brennstoffsorte verwendet, muss somit für die gleiche Heizleistung ein anderer Brennstoffstrom eingestellt werden und damit ändert sich auch der Luftstrom, bei dem die Verbrennung vollkommen abläuft. Die erforderlichen Massnahmen sind für nicht mit Verbundsteuerungseinrichtungen arbeitende Heizanlagen in der US-PS 4 576 570 beschrieben.

Der Erfindung liegt die Aufgabe zugrunde, eine Verbundsteuereinrichtung zu schaffen, mit welcher die Stellglieder für den von der Heizleistung geforderten Brennstoffstrom und den zu einer mit geringem Luftüberschuss erfolgenden vollständigen Verbrennung dieses Brennstoffstroms benötigten Luftstrom in einfacherer Weise als bisher eingestellt und ohne Störung nachgeführt werden.

Diese Aufgabe wird durch die Merkmale des Anspruchs 1 gelöst, die übrigen Ansprüche enthalten vorteilhafte Ausführungsformen sowie ein Verfahren zur Einstellung einer solchen Verbundsteuereinrichtung.

Die Erfindung wird beispielhaft an Hand der Zeichnung näher erläutert, dabei zeigen
Fig. 1 ein Blockschaltbild einer elektrischen Einrichtung eines Brenners,
Fig. 2a ein Diagramm für das Signal an einem Heizleistungseingang in Abhängigkeit von der Zeit in einer Regelphase,
Fig. 2b ein Diagramm von Brennstoff-Verstellimpulsen in Abhängigkeit von der Zeit in einer Regelphase,
Fig. 2c ein Diagramm über das Ausgangssignal am Eingangsmodul über die Zeit einer Regelphase,
Fig. 2d ein Diagramm von Ventil-Verstellimpulsen in Abhängigkeit von der Zeit in einer Regelphase,
Fig. 2e ein Diagramm von Klappen-Verstellimpulsen in Abhängigkeit von der Zeit in einer Regelphase,
Fig. 3 die Stellung eines Brennstoffventils eines Brenners als Funktion des Brennstoffstroms und
Fig. 4 die Stellung der Luftklappe des Brenners als Funktion des Brennstoffstroms.

Die in der Fig. 1 gezeigte elektrische Einrichtung eines Brenners besteht aus einer Verbundsteuereinrichtung 1, die zwei elektrische Brennstoffeinstell-Ausgänge 2a und 2b zu einem Brennstoff-Stellmotor 3 besitzt, der mechanisch mit einem als Ventil 4 ausgebildeten Brennstoffstellglied verbunden ist. Weiter gehen von der Verbundsteuereinrichtung 1 zwei elektrische Lufteinstell-Ausgänge 5a und 5b aus, die zu einem Luft-Stellmotor 6 weiterführen, der mechanisch mit einer als Luft-Stellglied dienenden Luftklappe 7 verbunden ist. Der Brennstoff-Stellmotor 3 und der Luft-Stellmotor 6 sind Synchron- bzw. Schrittmotoren, die Dauer des Durchfahrens ihrer Verstellbereiche ist bekannt und konstant. Ein Ventilstellungsfühler 8 ist mit einem Ventilstellungs-Eingang 9 und ein Klappenstellungsfühler 10 mit einem Klappenstellungseingang 11 der Verbundsteuereinrichtung 1 verbunden. Das Ventil 4 steuert den Brennstoffstrom BS (Fig. 3, Fig. 4) und die Luftklappe 7 den Luftstrom. Es ist jedoch auch möglich, an Stelle des Ventils 4 und der Luftklappe 7 andere Stellglieder zu verwenden.

Die Verbundsteuereinrichtung 1 erhält ihre Eingangswerte von einem Heizleistungs-Steuergerät 12, beispielsweise von einem in dem Prospekt RWF 32.000 von Landis & Gyr beschriebenen Universalregler, der an einen Heizleistungs-Eingang 13a der Verbundsteuereinrichtung 1 ein Signal "mehr Heizleistung", an einem anderen Heizleistungs-Eingang 13b ein Signal "weniger Heizleistung" ausgeben kann. Eingangseitig sind an das Heizleitungs-Steuergerät 12 Messfühler 14 angeschlossen. Das Heizleistungs-Steuergerät 12 kann in die Verbundsteuereinrichtung 1 integriert sein.

Mit der Verbundsteuereinrichtung 1 kann mindestens ein Störsignalgeber 15 verbunden sein. Auch an ihn ist mindestens ein Messfühler 14 angeschlossen und er ist mit einem Störsignaleingang 16 der Verbundsteuereinrichtung 1 elektrisch verbunden. Der Störsignalgeber 15 kann in die Verbundsteuereinrichtung 1 integriert werden.

Für die Programmierung der Verbundsteuereinrichtung 1 ist ein Handterminal oder ein Rechner 17 mit einem Display 18 und einem Tastenfeld 19 an einem Rechnereingang 20 der Verbundsteuereinrichtung 1 anschliessbar. Ferner können an ihr noch Steuereingänge 21a bis 21n und Ueberwachungsausgänge 22a, 22b angeschlossen sein.

Die Verbundsteuereinrichtung 1 ist als Mikrocomputer aufgebaut und enthält Speichereinrichtungen sowie Funktionsmodule, die teils aus Hardware und teils aus Software bestehen.

Das in den Heizleistungseingang 13a, 13b eingegebene Signal wird einem Eingangsmodul 23 zugeführt und dort gewandelt, das weiter zu verarbeitende Signal über einen ersten Schalter 24 an ein Brennstoffstrom-Ventilstellungs-Modul 25 und von dort über einen zweiten Schalter 26 und ein Ventil-Einstellzeit-Modul 27 über je eine Verbindung für "mehr" und "weniger" an die Brennstoffeinstell-Ausgänge 2a, 2b gegeben.

Zwischen dem ersten Schalter 24 und dem Brennstoffstrom-Ventilstellungs-Modul 25 geht ferner das dort anstehende Signal an ein Brennstoffstrom-Klappenstellungs-Modul 28 und von dort über einen dritten Schalter 29 und ein Klappen-Einstellzeit-Modul 30 über je eine Verbindung für "mehr" und "weniger" an die Lufteinstell-Ausgänge 5a, 5b.

Sollen Störsignale verarbeitet werden, so ist jeder Störsignaleingang 16 mit einem Störsignal-Eingangsmodul 31 verbunden und von dort wird ein verarbeitetes Signal über einen Störsignal-Adapter 32 entweder in die Verbindung zwischen dem Eingangsmodul 23 und dem Brennstoffstrom-Ventilstellungs-Modul 25 oder zwischen dem Eingangsmodul 23 und dem Brennstoffstrom-Klappenstellungs-Modul 28 gegeben. Im gezeichneten Beispiel ist der einzige Störsignal-Adapter 32 in die Verbindung zum Brennstoffstrom-Klappenstellungs-Modul 28 eingeschaltet und gibt sein Signal multiplikativ weiter.

Vom Rechnereingang 20 führen Verbindungen zu einem Programmodul 33, das den Schalter 24 zwischen der oben genannten Verbindung vom Eingangsmodul 23 her und einer Verbindung vom Programmodul 33 her umschalten kann, so dass man im letzteren Fall vom Rechner aus beispielsweise zum Programmieren Daten in die Verbundsteuereinrichtung 1, insbesondere in das Brennstoffstrom-Ventilstellungs-Modul 25 und das Brennstoffstrom-Klappenstellungs-Modul 29, eingeben kann.

Zu einem Steuermodul 34 hin führen Verbindungen von den Heizleistungseingängen 13a, 13b, vom Programmodul 33 und von den Steuereingängen 21a bis 21n. Das Steuermodul 34 schaltet den zum Ventil-Einstellzeit-Modul 27 führenden zweiten Schalter 26 zwischen einer Verbindung mit dem Brennstoffstrom-Ventilstellungs-Modul 25 sowie den zum Klappen-Einstellzeit-Modul 30 führenden dritten Schalter 29 zwischen einer Verbindung mit dem Brennstoffstrom-Klappenstellungs-Modul 28 und jeweils einer Verbindung zu dem Steuermodul 34 um.

Mit allen Modulen der Verbundsteuereinrichtung 1 steht ein Überwachungsmodul 35 in Verbindung, in der Fig. 1 ist nur die wechselseitige Verbindung mit dem Steuermodul 34 gezeichnet. Ferner geht vom Ueberwachungsmodul 35 eine Verbindung zu den Ueberwachungsausgängen 22a, 22b.

In dem in der Fig. 2a gezeigten Diagramm ist der Verlauf des während einer Regelphase am Heizleistungs-Eingang 13a, 13b eingegebenen Signals als Funktion der Zeit t dargestellt. Dabei gibt das Heizleistungs-Steuergerät 12 über den Heizleistungs-Eingang 13a, 13b mehrmals nicht notwendigerweise zeitlich gleichlange Signale "mehr" oder "weniger" mit einer gegen die Signallänge langen Pausezeit an das Eingangsmodul 23 der Verbundsteueranlage 1, bis der Brenner mit seiner Ist-Heizleistung bei einer Heizleistungs-Sollwert-Zeit 36 die gewünschte Soll-Heizleistung erreicht hat. Damit wird die Regelphase als beendet betrachtet. Die Länge der Signale "mehr" oder der Signale "weniger" kann beispielsweise maximal 20 Sekunden betragen und wird mit Annäherung an die Soll-Heizleistung kürzer, die Pausezeit kann 1 Minute betragen.

Im Eingangsmodul 23 werden während jedes dieser Signale kurzzeitige, zeitgleiche Brennstoff-Verstellimpulse BI (typische Impulslänge 0,1% des gesamten Verstellbereiches) gebildet. Diese sind in der Fig. 2b in Abhängigkeit von der Zeit t für den Fall dargestellt, dass das Heizleistungs-Steuergerät 12 das Signal "mehr" abgibt und somit die Brennstoff-Verstellimpulse BI positiv sind. Diese Brennstoff-Verstellimpulse BI werden aufintegriert und sind so normiert, dass ihr Integral, zu einem gespeicherten, dem Brennstoffstrom BS (Fig. 3 und 4) zu Beginn der Regelphase entsprechenden Signal zuaddiert, am Ende der Regelphase am Ausgang des Eingangsmoduls 23 ein dem Sollwert des Brennstoffstroms BS entsprechendes Signal ergeben. Am Ausgang des Eingangsmoduls 23 wird somit ein Signal abgegeben, das, stufenweise mit den Brennstoff-Verstellimpulsen BI ansteigend, jeweils dem aktuellen Brennstoffstrom BS entspricht. Dies wird in dem Diagramm 2c dargestellt.

Die durch das Aufintegrieren der Brennstoff-Verstellimpulse BI jeweils gebildeten Werte des dem Brennstoffstrom BS entsprechenden Signals werden an das Brennstoffstrom-Ventilstellungs-Modul 25 gegeben. In ihm sind der Punkt bei Beginn der Regelphase einer in der Fig. 3 dargestellten Funktion zwischen dem Brennstoffstrom BS und der Stellung BV des als Brennstoff-Stellglied 4 verwendeten Ventils 4 temporär sowie wenige (beispielsweise 5 bis 14) Brennstoff-Festpunkte BF1 bis BFn dieser Funktion dauernd gespeichert und mit ihm können die weiteren Punkte dieser Funktion durch eine Interpolation höheren als linearen, beispielsweise dritten, Grades jeweils zwischen vier benachbarten Brennstoff-Festpunkten BFi berechnet werden. Durch die Interpolation dritten Grades wird die Gestalt der Funktion mit einem Wendepunkt berücksichtigt. Von der Stellung BV des Ventils 4 bei Beginn der Regelphase ausgehend, werden nun in Abhängigkeit von der durch die Brennstoff-Verstellimpulse BI zu bewirkenden Änderung des Brennstoffstroms BS sukzessive die entsprechend erforderlichen Stellungen BV des Ventils 4 berechnet. Die zugehörigen, wegen der Änderung der Steigung der in der Fig. 3 dargestellten Funktion nicht zeitgleichen Ventil- (= Brennstoff-Stellglied) Verstellimpulse VI, deren zeitlicher Verlauf in Fig. 2d dargestellt ist, werden über den zweiten Schalter 26 an das Ventil-Einstellzeitmodul 27 weitergegeben.

Der zweite Schalter 26 stellt so lange eine Verbindung zwischen dem Brennstoffstrom-Ventilstellungs-Modul 25 und dem Ventil-Einstellzeit-Modul 27 her, wie an dem mit ihm über das Steuermodul 34 verbundenen Heizleistungseingang 13a, 13b das Signal "mehr" oder "weniger" anliegt. Liegt das Signal nicht an, ist er umschaltbar.

Das Ventil-Einstellzeit-Modul 27 stellt jeweils über den Ventilstellungsfühler 8 die Stellung BV des Ventils 4 fest. Auf Grund der eingehenden Ventil-Verstellimpulse VI führt es die Stellung BV des Ventils 4 über die "mehr Brennstoff" oder "weniger Brennstoff" verlangenden Brennstoffeinstell-Ausgänge 2a, 2b und den Ventil-Stellmotor 3 so lange nach, bis das Heizleistungs-Steuergerät 12 die Heizleistungs-Sollwertzeit 36 erreicht hat. Diese Nachführung findet nur statt, wenn die aufsummierten Ventil-Verstellimpulse VI eine gewisse Zeitdauer erreicht haben, um den Brennstoff-Stellmotor 3 nicht zu stark zu belasten.

Bei dieser Regelungsweise werden auch Änderungen im Heizwert des Brennstoffes korrigiert, da die Regelphase so lange dauert, bis die vom Heizleistungs-Steuergerät 12 verlangte Soll-Heizleistung unabhängig vom Heizwert des Brennstoffs eingestellt ist.

Zu jedem Wert des Brennstoffstroms BS gehört ein Wert eines Luftstroms, bei dem der Brennstoff mit geringem Luftüberschuss vollständig verbrannt wird. Der Luftstrom wird durch die Stellung LK der Luftklappe 7 eingestellt, die als Funktion des Brennstoffstroms BS in der Fig. 4 dargestellt ist und durch das Brennstoffstrom-Luftklappen-Modul 28 eingestellt wird. In einem zugehörigen Speicher sind wenige Luft-Festpunkte LF1 bis LFn für dieselben Brennstoffstrom-Festwerte wie in dem Brennstoffstrom-Ventilstellungs-Modul 25 dauernd festgehalten. Die weiteren Punkte dieser Funktion werden durch eine Interpolation höheren als linearen, beispielsweise dritten Grades zwischen jeweils vier benachbarten Luft-Festpunkten LFi berechnet. Ausserdem ist der Punkt dieser Funktion für den Wert des Brennstoffstroms BS bei Beginn der Regelphase temporär gespeichert.

Zur Festlegung der Luft-Festpunkte LFi wird bei der Inbetriebnahme oder bei Umstellungen jeweils der dem Brennstoffstrom BS entsprechende Luftstrom eingestellt. Hierzu wird beispielsweise ein CO-Fühler in das Verbrennungsgas des Brenners eingebracht. Mit ihm wird für jeden einem Brennstoff-Festpunkt BFi entsprechenden Brennstoffstrom BS der Luftstrom durch Änderung der Stellung LK der Luftklappe 7 von grossen Werten gegen kleine Werte hin verändert, bis der CO-Gehalt ansteigt. Eine wenig nach grösseren Werten des Luftstroms verschobene Stellung LK der Luftklappe 7 ist dann die zu dem Brennstoffstrom BS des Brennstoff-Festpunkts BFi gehörende Stellung LK der Luftklappe 7 und wird dauernd im Brennstoffstrom-Klappenstellungs-Modul 28 gespeichert.

Die Luft-Festpunkte LFi stellen also diejenigen Stellungen LK der Luftklappe 7 dar, die für die den Brennstoff-Festpunkten BFi entsprechenden Brennstoffströmen BS jeweils einen Luftstrom erzeugen, der mit geringem Luftüberschuss eine vollständige Verbrennung gewährleistet. Dies gilt jedoch nur für eine konstante Zusammensetzung des Brennstoffs.

Während der Regelungsphase werden die Brennstoff-Verstellimpulse BI dem Brennstoffstrom-Klappenstellungs-Modul 28 zugeführt und sukzessive die Stellungen LK der Luftklappe 7 und damit die in der Fig. 2e zeitlich über die Regelungsphase dargestellten Klappen (= Luft-Stellglied)- Verstellimpulse KI berechnet und über den Schalter 29 an das Klappen-Einstellzeit- Modul 30 gegeben.

Liegt in der Heizanlage kein normaler Brennerbertieb vor, so können Stellungsbefehle für die Betriebszustände "Brenner aus", "Vorlüften", "Zünden" usw. über den Schalter 26 vom Steuer-Modul 34 über das Ventil-Einstellzeit-Modul 27 und den Brennstoff-Stellmotor 3 an das Brennstoff-Ventil 4 bzw. über den Schalter 29 und das Klappen-Einstellzeit-Modul 30 sowie den Luft-Stellmotor 6 an die Luftklappe 7 gegeben werden.

Das Klappen-Einstellzeitmodul 30 stellt jeweils über den Klappenstellungsfühler 10 die Stellung LK der Luftklappe 7 fest. Auf Grund der eingehenden Klappen-Verstellimpulse KI führt es die Stellung LK der Luftklappe 7 über die den beiden Vorzeichen zugehörigen Lufteinstellausgänge 5a, 5b und den Luft-Stellmotor 6 so nach, dass die Verbrennung immer mit geringem Luftüberschuss vollständig abläuft. Sind die Ventil-Verstellimpulse VI zu klein zu einer unmittelbaren Nachführung, so werden auch die entsprechenden Klappen-Verstellimpulse KI noch nicht ausgeführt. Ein neuer Brennstoff-Verstellimpuls BI kann nur dann beginnen, wenn sowohl der vorhergehende Ventil-Verstellimpuls VI wie auch der vorhergehende Klappen-Verstellimpuls KI abgeschlossen sind.

Um während der Regelungsphase einen Luftmangel zu vermeiden, wird bei einer Verstellung des Brennstoffstroms BS nach "mehr" zunächst ein erster Klappen-Verstellimpuls KI ausgeführt, bevor der zugehörige Ventil-Verstellimpuls VI frühestens synchron mit dem zweiten Klappen-Verstellimpuls KI ausgeführt wird. Bei einer Verstellung des Brennstoffstroms BS nach "weniger" wird zunächst ein erster Ventil-Verstellimpuls VI ausgeführt, bevor der zugehörige Klappen-Verstellimpuls KI frühestens synchron mit dem zweiten Ventil-Stellimpuls VI ausgeführt wird.

Zur Vermeidung einer Hysterese bei der Einstellung des Ventils 4 und der Luftklappe 7 wird in der einen Verstellrichtung, beispielsweise nach "weniger", über die dem Heizleistungs- Sollwertpunkt 36 entsprechenden Stellungen BV des Ventils 4 und KV der Luftklappe 7 hinaus verstellt und dann beide Stellglieder 4, 7 zurückgestellt, so dass sie unabhängig von der Verstellrichtung stets in derselben Richtung hysteresefrei die dem Heizleistungs-Sollwertpunkt 36 entsprechende Stelle anfahren.

Die beschriebene Verbundsteuereinrichtung 1 benötigt gegenüber bekannten Einrichtungen keinen zusätzlichen Speicher mit einer Interpolationseinrichtung für den bei einem Brennstoffstrom BS notwendigen Luftüberschuss, führt die Interpolationen, da höheren Grades, genauer aus, die Vermeidung von Luftmangel während der Regelungsphase ist in einfacherer Weise ausgeführt und sie zeigt keine Hysterese bei Regelungs-Nachstellungen.

Besitzt der Brenner eine Stauscheibe, eine Rauchgasrückführung oder eine ähnliche in Abhängigkeit von dem Brennstoffstrom BS zu steuernde Baugruppe, so können diese Baugruppen von gleichen Funktionsgruppen wie die Luftklappe 7 in Abhängigkeit vom Brennstoffstrom BS gesteuert werden.

Sollen mit dem Brenner verschiedene Brennstoffe mit insbesonderer verschiedener chemischer Zusammensetzung verbrannt werden, so müssen eine der Anzahl der Brennstoffe entsprechende Anzahl von Paaren von Brennstoffstrom-Ventilstellungs-Modulen 25 und Brennstoffstrom-Klappenstellungs-Modulen 28 mit für jedes Paar verschiedenen ersten und zweiten Funktionen in der Verbundsteuereinrichtung 1 vorhanden sein. Jedes Paar ist dann für einen Brennstoff bestimmt, die Paare werden über einen Schalter angewählt.

Als Störgrösse kann beispielsweise die Veränderung der Lufttemperatur auftreten, die über den hohen Temperaturausdehnungskoeffizienten der Luft aus dem geförderten Volumenluftstrom einen variablen Masseluftstrom - dieser soll ja zur Aufrechterhaltung der Verbrennungsbedingungen konstant gehalten werden - erzeugt. Um aus dem Volumenluftstrom den Masseluftstrom zu bilden, wird die Lufttemperatur an einem geeigneten Punkt der Luftzuführung gemessen und in ein elektrisches Signal gewandelt, das eine temperaturbedingte Luftdichteabweichung von einem Sollwert angibt. Dieses Signal wird am Störsignaleingang 16 der Verbundsteuereinrichtung eingegeben und der Ausgang des Eingangs-Moduls 23, der ja dem Brennstoffstrom BS entspricht, wird unmittelbar vor dem Brennstoffstrom-Klappenstellungs-Modul 28 mit dem Kehrwert dieses Signals multipliziert. Die entstehenden Klappen-Verstellimpulse KI ergeben dann eine Änderung des Luftstroms, die bei geringem Luftüberschuss eine vollständige Verbrennung gewährleistet.

In gewissen Fällen wird der Brenner durch eine Sauerstoff-Ueberwachungsanlage überwacht, die im Verbrennungsgas zu jedem Wert des Brennstoffstroms BS einen bestimmten Soll-Sauerstoffgehalt angibt, um anzuzeigen, dass die Verbrennung mit geringem Luftüberschuss vollständig abläuft. Der Wert des Sauerstoffgehaltes weicht bei zunächst richtig eingestelltem Luftstrom und Brennstoffstrom BS vom Sollwert ab, wenn sich beispielsweise die Zusammensetzung des Brennstoffs ändert. Diese Abweichung wird als elektrisches Signal am betreffenden Störsignaleingang 16 der Verbundsteuereinrichtung 1 eingegeben. Aus der Abweichung wird die zur Korrektur notwendige Luftstromänderung als Prozentsatz des bei dem betreffenden Brennstoffstrom BS benötigten Luftstroms bestimmt. Um diesen Prozentsatz wird der Ausgang des Eingang-Moduls 23, der ja dem Brennstoffstrom BS entspricht, vor dem Brennstoffstrom-Klappenstellungs-Modul 28 vorzeichenrichtig verändert, um die richtige Stellung LK der Luftklappe 7 für den Brennstoff der anderen Zusammensetzung zu erhalten.

## Patentansprüche

1. Verbundsteuereinrichtung für einen Brenner,
- die von einem Heizleistungs-Steuergerät (12) so lange Signale "mehr" oder Signale "weniger" an einem Heizleistungs-Eingang (13a, 13b) erhält und diese verarbeitet, bis der Brenner eine gewünschte Heiz-Solleistung erreicht hat,
- mit der die Stellungen (BV) eines Brennstoff-Stellgliedes (4) und zugehörige Stellungen (LK) eines Luft-Stellgliedes (7) einstellbar sind,
- die einen Mikrocomputer enthält, der Speicher besitzt,
- die ein Brennstoffstrom-Ventilstellungs-Modul (25) enthält, in dem eine Folge von wenigen Brennstoff-Festpunkten (BFi) einer ersten Funktion zwischen einem Brennstoffstrom (BS) und der Stellung (BV) des Brennstoff-Stellgliedes (4) speicherbar und mit der weitere Punkte dieser ersten Funktion durch Interpolationen berechenbar sind, und
- die die Stellung (LK) des Luft-Stellgliedes (7) in Abhängigkeit vom Brennstoffstrom (BS) stets so regelt, dass im Brenner die Verbrennung mit geringem Luftüberschuss vollständig abläuft,
dadurch gekennzeichnet,
- dass in einem Brennstoff-Klappenstellungs-Modul (28) eine Folge von wenigen Luftstrom-Festpunkten (LFi) einer zweiten Funktion zwischen dem Brennstoffstrom (BS) und der Stellung (LK) des Luft-Stellgliedes (7) speicherbar und weitere Punkte dieser zweiten Funktion durch Interpolationen berechenbar sind,
- dass die Interpolationen solche höheren als linearen Grades sind,
- dass die von dem Heizleistungs-Steuergerät (12) abgegebenen Signale "mehr" oder Signale "weniger" vorzeichengleich in kurzzeitige, zeitgleiche Brennstoff-Verstellimpulse (BI) unterteilt, diese zu einem dem aktuellen Brennstoffstrom (BS) entsprechenden Signal aufintegriert und daraus Brennstoffstellglied-Verstellimpulse (VI) und Luftstellglied-Verstellimpulse (KI) verschiedener Dauer gebildet werden.

2. Verbundsteuereinrichtung nach Anspruch 1, dadurch gekennzeichnet, dass sie einen Rechnereingang (20) besitzt, an den zum Programmieren ein Rechner (17) oder ein Handterminal anschliessbar sind.

3. Verbundsteuereinrichtung nach Anspruch 1 oder 2, dadurch gekennzeichnet, dass bei einer Verstellung der Heizleistung nach "mehr" zuerst ein Luft-Stellglied-Verstellimpuls (KI) ausgeführt wird, bevor der zugehörige Brennstoff-Stellglied-Verstellimpuls (VI) frühestens synchron mit dem zweiten Luft-Stellglied-Verstellimpuls (KI) ausgeführt wird, und bei einer Verstellung der Heizleistung nach "weniger" zuerst ein erster Brennstoff-Stellglied-Verstellimpuls (VI) ausgeführt, bevor ein Luft-Stellglied-Verstellimpuls (KI) frühestens synchron mit einem zweiten Brennstoff-Stellglied-Verstellimpuls (VI) ausgeführt wird.

4. Verbundsteuereinrichtung nach einem der Ansprüche 1 bis 3, dadurch gekennzeichnet, dass bei Einstellen des Brennstoff-Stellglieds (4) und des Luft-Stellglieds (7) in der einen Verstellrichtung zunächst über die der Heiz-Solleistung entsprechende Stellung (BV) des Brennstoff-Stellgliedes (4) und und die entsprechende Stellung (LK) des Luft-Stellgliedes (7) hinausgefahren wird, so dass diese der Heiz-Solleistung entsprechenden Stellungen (BV, LK) unabhängig von der Verstellrichtung aus immer derselben Richtung anfahrbar sind.

5. Verbundsteuereinrichtung nach einem der Ansprüche 1 bis 4, dadurch gekennzeichnet, dass zum Verbrennen von Brennstoffen verschiedener Zusammensetzung eine der Anzahl der Brennstoffarten entsprechende Anzahl von Paaren von Brennstoffstrom-Ventilstellungs-Modulen (25) zur Speicherung von Brennstoff-Festpunkten (BF1 bis BFn) und Brennstoffstrom-Klappenstellungs-Modulen (28) zur Speicherung von Luft-Festpunkten (LF1 bis LFn) vorhanden sind und für jede Brennstoffart das entsprechende dieser Paare benutzbar ist.

6. Verbundsteuereinrichtung nach einem der Ansprüche 1 bis 5, dadurch gekennzeichnet, dass Störgrössen, die mit Messfühlern (14) gemessen und über einen Störsignalgeber (15) an je einen Störsignaleingang (16) der Verbundsteuereinrichtung (1) gebbar und zur Korrektur der Stellungen (BV, LK) des Brennstoff-Stellgliedes (4) und/oder des Luft-Stellgliedes (7) verarbeitbar sind.

7. Verbundsteuereinrichtung nach Anspruch 6, dadurch gekennzeichnet, dass die Störgrösse die Temperatur des Luftstroms ist, diese in ein elektrisches Signal wandelbar ist, das die temperaturbedingte Luftdichteänderung von einem Sollwert angibt, dieses Signal am Störsignaleingang (16) der Verbundsteuereinrichtung (1) eingegeben wird und die Brennstoff-Verstellimpulsen (BI) unmittelbar vor dem Brennstoffstrom-Klappenstellungs-Modul (28) mit dem Kehrwert dieses Signals multipliziert werden.

8. Verbundsteuereinrichtung nach Anspruch 6, dadurch gekennzeichnet, dass die Störgrösse der Sauerstoffgehalt des Verbrennungsgases ist, dieser in ein elektrisches Signal wandelbar ist, das die Abweichung vom Sollwert angibt, dieses Signal am Störsignaleingang (16) in die Verbundsteuereinrichtung (1) eingebbar, aus dieser Abweichung eine Luftstromänderung als Prozentsatz des eingestellten Luftstroms bildbar ist und die Brennstoff-Verstellimpulse (BI) vor dem Brennstoffstrom-Klappenstellungs-Modul (30) vorzeichenrichtig um diesen Prozentsatz veränderbar sind.

9. Verbundsteuereinrichtung nach einem der vorhergehenden Ansprüche, bei der der Brenner eine Stauscheibe oder/und eine Rauchgasrückführung oder/und ähnliche in Abhängigkeit vom Brennstoffstrom (BS) zu steuernde Baugruppen enthält und bei dem diese Baugruppen durch je eine gleiche Funktionsgruppe wie die Luftklappe (7) in Abhängigkeit vom Brennstoffstrom (BS) gesteuert wird.

10. Verfahren zum Einstellen einer Verbundsteuereinrichtung nach einem der Ansprüche 1 bis 8, dadurch gekennzeichnet, dass eine CO-Sonde in das Verbrennungsgas des Brenners eingebracht, zur Festlegung der Luft-Festpunkte (LFi) der Brennstoffstrom (BS) für einen Brennstoff-Festpunkt (BFi) eingestellt und der Luftstrom durch Änderung der Stellung (LK) des Luft-Stellglieds (7) von grossen Werten gegen kleine Werte hin verändert wird, bis der CO-Gehalt ansteigt, wobei die zum Luft-Festpunkt (LFi) gehörende Stellung (LK) des Luft-Stellglieds (7) dann wenig nach grösseren Werten des Luftstroms hin verschoben ist.
